# EUROPÄISCHE PATENTSCHRIFT

(11) **EP 0 863 577 B1**
(45) Veröffentlichungstag und Bekanntmachung des Hinweises auf die Patenterteilung: **28.11.2001**
(21) Anmeldenummer: 98102189.2
(22) Anmeldetag: 09.02.1998
(51) Int. Cl.: H01R 9/26, H01R 4/48

(54) **Schutzleiteranschluss**
Protective wire connection for motor
Borne pour conducteur de protection

(30) Priorität: 05.03.1997 DE 19708911
(43) Veröffentlichungstag der Anmeldung: 09.09.1998
(73) Patentinhaber: Weidmüller Interface GmbH & Co., 32760 Detmold (DE)
(72) Erfinder: Diekmann, Jörg, 33813 Oerlinghausen (DE); Eggert, Gerhard, 32760 Detmold (DE); Murray, Peter, 33760 Detmold (DE); Wilmes, Manfred, 32760 Detmold (DE); Hanning, Walter, 32758 Detmold (DE); Schuster, Bernhard, 32758 Detmold (DE); Richts, Jörg, 33189 Schlangen (DE)
(74) Vertreter: Stracke, Alexander, Dipl.-Ing.

(56) Entgegenhaltungen:
- EP-A- 0 556 560
- DE-U- 7 613 429
- US-A- 5 480 310

## Beschreibung

Die Erfindung betrifft eine Reihenklemme mit einem Schutzleiteranschluß gemäß dem Gattungsbegriff des Anspruches 1.

Schutzleiteranschlüsse haben in Schaltanlagen eine Sicherheitsfunktion zu erfüllen, da der Schutzleiterkontakt bei der Erkennung von unzulässigen Spannungen und Signalzuständen eine zentrale Sicherheitsfunktion wahrnimmt. Daher müssen Schutzleiteranschlüsse auch hinsichtlich ihres Betriebsverhaltens in unzulässigen Betriebssituationen, beispielsweise auch im Brandfall, in der Lage sein, ihre Funktion auch dann zumindest eine gewisse Zeitlang zu gewährleisten.

Es sind Schutzleiteranschlüsse bekannt (DE-GM 76 13 429), bei denen die Haltefunktion des Schutzleiteranschlusses in der Ausführung als Reihenklemmenanschluß auf einer Tragschiene durch aus Isolierstoff bestehende Gehäuseteile der Reihenklemme gewährleistet wird. Die Stromschiene des Schutzleiteranschlusses kontaktiert die Tragschiene unmittelbar. Die konstruktive Ausgestaltung ist dabei so getroffen, daß im Notfall eine gewisse Aufrechterhaltung der Schutzleiterfunktion bei Ausfall der Haltefunktion des Gehäuses nicht gewährleistet ist, zumal auch insoweit noch gehäuseseitige Abstützungen für die Kontaktfunktion herangezogen werden.

Es sind ferner Schutzleiteranschlüsse bekannt, die einen Befestigungs- und Kontaktfuß vollständig aus Metall aufweisen (DE 42 03 184 C3), wobei die Potential führenden Teile beispielsweise einer Stromschiene an diesem Befestigungs- und Kontaktfuß festgelegt sind. Ferner leistet dieser metallische Befestigungs- und Kontaktfuß die Aufrechterhaltung der Schutzleiterfunktion auch über einen längeren Zeitraum beispielsweise im Brandfall, doch benötigen derartige Schutleiteranschlüsse einen hohen Materialaufwand mit zahlreichen Fertigungsschritten Diese Kontakt- und Befestigungsfüße haben auch ein hohes Bauvolumen, so daß wertvoller Einbauraum in den kleinvolumigen Schaltanlagen verlorengeht. Dabei ist auch ein derartiger Schutzleiteranschluß in der DE 196 31 436 vorgeschlagen worden, bei dem der metallische Befestigungs- und Kontaktfuß mit einer zusätzlichen Feder versehen ist, die einen seiner Abschnitte unter Vorspannung an die Tragschiene einer Schaltanlage andrückt und bewirkt, daß auch bei maßlichen Abweichungen zwischen den Rastkonturen und zugeordneten Tragschienenkonturen eine sichere Festlegung erfolgen kann.

Aus der EP 0 556 560 A1 ist ferner eine Schutzleiterklemme mit metallischem Befestigungs- und Kontaktfuß bekannt, bei dem der Fuß im Anschlußbereich zur Tragschiene mit plattenförmigen Elementen auf den beiden Tragschienenschenkeln aufliegt und in dem Fuß eine im wesentlichen U-förmige Feder integriert ist, die die beiden Tragschienenschenkel um- und untergreift. Auch hier liegt eine komplizierte und teure Konstruktion im Bereich des metallischen Befestigungs- und Kontaktfußes vor. Die Feder hat dabei darüber in aus im Normalbetrieb sowohl die Kontaktfunktion wie die Haltefunktion zu erfüllen und muß in ihrer Gesamtkraft entsprechend darauf ausgelegt werden. Darüber hinaus ist hier die Federkraft abhängig von der Tragschienenbreite. Sie verringert sich mit abnehmenden Tragschienenbreiten, wenn man nicht in besonders nachteiliger Weise für jede Tragschienenbreite entsprechend gesonderte Federn vorsehen will.

Der vorliegenden Erfindung liegt die Aufgabe zugrunde, eine Reihenklemene der gattungsgemäßen Art dahingehend weiterzubilden, daß seine Schutzleiterfunktion auch in betriebsunüblichen Zuständen wie beispielweise im Brandfall über einen angemessene Zeitraum gewährleistet bleibt, ohne daß die Verrasturgs- und Halteeinrichtungen des Schutzleiteranschlusses vollständig aus Metall bestehen müssen und bei dem gleichzeitig eine sichere Gewährleistung der Anpressung der Potential führenden Teile an die Tragschiene gewährleistet ist.

Die erfindungsgemäße Lösung ergibt sich aus dem Anspruch 1.

Dadurch, daß die Klemmfeder mit ihren zwei federnd miteinander verbundenen Federschenkeln einen Abschnitt des Stromschienenstückes nach dem Aufrasten der Reihenklemme mittels ihrer gehäuseseitigen Rastkontur auf die Tragschiene auf die zugeordnete Fläche eines der Schenkels der Tragschiene preßt, ergibt sich aufgrund der Federwirkung einer derartigen Klemmfeder eine außerordentlich sichere Kontaktierung dieses Abschnittes des Stromschienenstückes auf der Fläche des Schenkels der Tragschiene. Die Federkraft kann exakt auf die Erfordernisse, und zwar unabhängig von den Dimensionen der Tragschiene, ausgelegt werden. Im Normalbetrieb wird die Haltefunktion von der Verrastung des Isolierstoffgehäuses auf der Tragschiene übernommen. Dank der erfindungsgemäßen Ausgestaltung ist jedoch eine so zuverlässige Anpressung und damit nicht nur Kontaktierung, sondern auch Festhaltung des Stromschienenabschnittes an der Tragschiene erreicht, daß auch für den Fall, daß beispielsweise im Brandfall die Rastkontur des Isolierstoffgehäuses ihre Wirkung verliert, für eine ausreichende Zeit die Stromschiene kontaktierend an den Tragschienenschenkel angepreßt bleibt und damit auch dann die Schutzleiterfunktion noch über einen ausreichenden Zeitraum gewährleistet bleibt. Darüber hinaus ergibt sich ein einfacher konstruktiver Aufbau, der auch kleinvolumig baut. Durch die flächige Anpressung des Abschnittes des Stromschienenstückes an den Tragschienenschenkel ergibt sich hier auch nur ein geringer Übergangswiderstand. Die Funktionsaufrechterhaltung ist bei dieser Ausgestaltung auch deswegen so sicher, weil die Klemmfeder als solche aus sich heraus die Federkraft aufbringt, ohne daß sie beispielsweise an Gehäuseabschnitten des Isolierstoffgehäuses als Gegenlager abge-stützt werden müßte.

Gemäß einer bevorzugten Ausführungsform besteht die Klemmfeder aus einem im wesentlichen U-förmig gebogenen Blechstreifen. Eine derartige Klemmfeder ist sehr einfach aufgebaut und kann durch entsprechende Materialwahl und Dimensionierung in fertigungstechnisch einfacher Weise auf die gewünschten Federkräfte ausgelegt werden. Das gilt auch für die Verwirklichung einer punkt- oder linienförmigen Berührung zwischen Klemmfeder und Tragschienenschenkel bzw. Abschnitt des Stromschienenstückes. Hierdurch ist auch die Lage der Klemmkraft relativ zu den Kontaktpartnern genau vorgebbar. Auch können ansonsten mögliche Verschiebungskräfte beispielsweise aufgrund nicht ausreichend gebogene Klemmfedern vermieden werden, so daß die Kontaktpartner sich nicht unzulässig zueinander verschieben.

In einer weiteren bevorzugten Ausgestaltung ist die Klemmfeder aus einem im wesentlichen wie der griechische Buchstabe σ gebogenen Blechstreifen gebildet, wobei hierdurch eine noch weitere Beeinflußbarkeit der Federeigenschaften der Klemmfeder im Verhältnis zu der U-förmigen Ausführung erreichbar ist. Insbesondere können durch Zusatzstege an der σ-Form günstige Vorspannungen der Klemmfeder realisiert werden. Im weiterer Ausgestaltung dieser σ-förmigen Klemmfeder ist diese im Bereich der Klemmstelle zwischen dem Schenkel der Tragschiene und dem Abschnitt des Stromschienenstückes so geformt, daß zwischen der Klemmfeder und dem Stromschienenstück-Abschnitt eine flächige Berührung und eine punkt- oder linienförmige Berührung zwischen der Klemmfeder und dem Schenkel der Tragschiene erreicht wird. Hierdurch läßt sich eine besonders sichere Abstützung der Klemmkräfte bei gleichzeitig definierter Krafteinleitung der Klemmfeder in die Kontaktpartner erreichen.

In einer Abwandlung des erfindungsgemäßen Schutzleiteranschlusses ist es im Bedarfsfall möglich, die Klemmfeder an zugeordneten Funktionsflächen im Isolierstoffgehäuse zu lagern, wobei der entspannte Abstand der Federschenkel der Klemmfeder geringer ist als die zugeordneten Abmessungen des Schenkels der Tragschiene und des Abschnittes des Stromschienenstückes. Hierdurch kann erreicht werden, daß beim Aufrasten des Schutzleiteranschlusses die Klemmfeder durch Einstecken des Schenkels der Tragschiene vorgespannt wird und dies die Haltekraft der selbsthaltenden Klemmfeder im Betriebszustand vorgibt.

Die Festlegung des Stromschienenstückes an nur einem Schenkel der Tragschiene ermöglicht grundsätzlich die Schaffung einer Universalausgestaltung für Tragschienen unterschiedlicher Abmessungen unter Verwendung immer der gleichen Klemmfeder, wodurch sich die Fertigung und die Lagerhaltung derartiger Schutzleiteranschlüsse verbessert.

Bevorzugte Ausführungsformen des erfindungsgemäßen Schutzleiteranschlusses werden nachstehend unter Bezugnahme auf die Zeichnung näher beschrieben.

Es zeigen:
- Figur 1: in einer Explosionsdarstellung eine erste Ausführungsform des erfindungsgemäßen Schutzleiteranschlusses mit σ-artiger Klemmfeder für die Aufrastung auf einer Tragschiene;
- Figur 2: die für die Klemmfunktion wichtigen Bauteile gemäß Figur 1 im montierten Zustand;
- Figur 3: der komplette Schutzleiteranschluß gemäß Figur 1 im montierten Zustand;
- Figur 4: eine andere Ausführungsform des erfindungsgemäßen Schutzleiteranschlusses mit einer Ω-artigen Klemmfeder in einer Explosionsdarstellung, wobei nur die für die Klemmwirkung wichtigen Bauteile dargestellt sind;
- Figur 5: die bestimmungsgemäß zugeordneten Bauteile gemäß Figur 4.

In den Figuren 1 bis 3 ist eine erste Ausführungsform des erfindungsgemäßen Reihenklemme dargestellt, in dem eine im wesentlichen σ-artige Klemmfeder 3 den Schenkel 5 der Tragschiene 1 kraftschlüssig an dem Abschnitt 6 der Stromschiene 2 festlegt. Hierbei ist in der Figur 1 in einer Explosionsdarstellung eine als Ganzes mit 4 bezeichnete Reihenklemme dargestellt, die die Stromschiene 2 und die Klemmfeder 6 in einem Aufnahmeraum 7 aufnimmt und deren weitere Funktion grundsätzlich bekannt und für die hier vorliegende Erfindung nicht weiter von Bedeutung ist. Daher wird auf die Ausgestaltung der als Ganzes mit 4 bezeichneten Reihenklemme nur insoweit eingegangen, als die Festlegung der Stromschiene 2 und der Klemmfeder 3 davon betroffen sind.

Unterhalb der Reihenklemme 4 ist die Tragschiene 1 in Form einer hutförmigen Ausbildung mit symmetrischen Schenkeln 5 dargestellt, wie sie als DIN-Tragschiene weite Verwendung findet. Ebenfalls in Explosionsdarstellung sind in Annäherung an die spätere Bestimmungslage die Stromschiene 2 sowie die Feder 3 dargestellt.

Die Stromschiene 2 wird gebildet aus einem ebenen Blechabschnitt, der durch verschiedene Abwinklungen und Ausschnitte sowie Abbiegungen eine elektrische Verbindung zwischen einer hier nicht weiter wichtigen Anschlußstelle in der Reihenklemme 4 und der Tragschiene 1 bildet. Im Bereich des Abschnittes 6 der Stromschiene 2, die bestimmungsgemäß auf dem Schenkel 5 der Tragschiene 1 zu liegen kommt, ist die Stromschiene 2 eben ausgebildet, um eine möglichst vollflächige Auflage auf dem Schenkel 5 der Tragschiene 1 zu bewirken. Darüberhinaus sind beidseitig dieses Abschnittes 6 zum einen eine Abstützfläche 14 durch Verlängerung der Stromschiene 2 gebildet, zum anderen eine Verlängerung der Stromschiene 2 in Richtung auf eine beispielsweise als Zugfederanschluß ausgebildete Anschlußstelle vorhanden. Seitlich des ebenen Stromschienenabschnittes 6 zur Auflage auf dem Schenkel 5 ist in einer Abwinklung ein Seitensteg 12 gebildet, der eine Verbindung zwischen den beiden gegenüberliegenden Enden der Stromschiere 2 bildet, da für den Durchtritt der Klemmfeder 3 in bestimmungsgemäßer Lage eine Ausnehmung 11 in der Stromschiene 2 gebildet ist, damit die Klemmfeder 3 quer zu Erstreckung der Tragschiene 1 auf den Schenkel 5 beim Aufrasten aufgesteckt werden kann. Hierzu ist im Seitenbereich des Seitensteges 12 für die Fertigung des Seitensteges 12 ein Freistich 13 angeordnet.

Die σ-förmige Klemmfeder besteht aus einem im wesentlichen ebenen Federschenkel 8, dem ein weiterer Federschenkel 9 mit einem linienförmig ausgebildeten Auflagebereich im Bereich der Kontaktstelle 6 gegenüberliegt, wobei die Federschenkel 8 und 9 miteinander durch einen im wesentlichen σ-artig gebogenen, einstückig mit den Federschenkeln 8 und 9 ausgebildeten Blechstreifen verbunder ist. Weiterhin ist an dem Ende der Klemmfeder 3, die der linienartigen Berührung im Bereich der Kontaktstelle 16 zugeordnet ist, eine Abstützlasche 10 angeforrnt, mit dem die Klemmfeder 3 an entsprechende Gehäusekonturen der Reihenklemme 4 sich anlegt und abstützen kann.

In dem Gehäuse der Reihenklemme 4 ist im Bereich des als Ganzes mit 7 bezeichneten Aufnahmeraumes der Klemmfeder 3 und der Stromschiene 2 eine Anzahl von Abstützelementen 15 angeordnet, an die sich zum einen die Abstützlasche 10 der Klemmfeder 3 und zum anderen die zugeordneten Abschnitte der Stromschiene 2 anlegen können und definierte Auflageflächen bei Belastung der Stromschiene 2 bilden. Dieser Aufnahmeraum 7 mit den Abstützelementen 15 ist in grundsätzlich bekannter Weise gebildet und soll daher hier nicht weiter erläutert werden.

Wie man in der Figur 2 erkennt, in der die für die Klemmwirkung wichtigen Teile des Schutzleiteranschlusses dargestellt sind, ist in bestimmungsgemäßer Lage von Klemmfeder 3, Stromschiene 2 und Schenkel 5 der Tragschiene 1 der Schenkel 5 sowie die Stromschiene 2 im Bereich des Abschnittes 6 zwischen die Federschenkel 8 und 9 eingesteckt, wodurch die Federkraft zwischen den Federschenkeln 8 und 9 ausschließlich in zu dem Schenkel 5 senkrechter Richtung und damit in der Figur 2 in der Vertikalen auf die Kontaktpartner 2 und 5 einwirkt. Die Klemmfeder 3 ist hinsichtlich der Zuordnung der Federschenkel 8 und 9 so gestaltet, daß der Abstand der Federschenkel 8 und 9 in unbelastetem Zustand, d. h. also vor dem Aufrasten der Reihenklemme 4 auf die Tragschiene 1 einen geringeren Abstand einnehmen, als die Dicke der übereinandergelegten Kontaktpartner-Schenkel 5 und Stromschiene 2 bilden. Hierdurch wird beim Aufrasten, mit dem das Einstecken des Schenkels 5 in dem Bereich der Kontaktstelle 16 erfolgt, die Klemmfeder 6 gespannt und damit die Kontaktkraft aufgebracht. Hierdurch ist gewährleistet, daß auch unabhängig von den üblicherweise aus Isolierstoff gebildeten sonstigen Konturen der Reihenklemme 4 eine selbsthaltende Funktion des Schutzleiteranschlusses gewährleistet ist, so daß beispielsweise auch im Brandfall allein durch die metallisch ausgebildeten Teile 2, 3 und 5 die Schutzleiterfunktion gewährleistet ist.

In der Figur 3 ist nun der bestimmungsgemäß montierte Zustand der Reihenklemme 4 mit der eingelegten Stromschiene 2 sowie der Klemmfeder 3 dargestellt, wobei der Schenkel 5 der Tragschiene 1 nach dem Aufrasten der Reihenklemme 4 im Bereich der Kontaktstelle 16 angeordnet ist. Man erkennt noch einmal deutlich die Wirkung der Abstützelemente 15, die die Klemmfeder 3 und die Stromschiene 2 in dem Aufnahmeraum 7 sicher festhalten.

In den Figuren 4 und 5 ist eine weitere Ausführungsform des erfindungsgemäßen Schutzleiteranschlusses dargestellt, wobei abweichend von der Ausführungsform gemäß Figuren 1 bis 3 eine im wesentlichen U-förmige Klemmfeder 3, genauer gesagt eine in Form des großen griechischen Buchstabens Ω abgewinkelte Klemmfeder 3 zum Einsatz kommt. Hinsichtlich der Funktion und der Ausbildung der sonstigen für die Klemmung notwendigen Bauteile, die in der Figur 4 in einer Explosionsdarstellung abgebildet sind, kann auf die Figuren 1 bis 3 und die dazu geltende Beschreibung verwiesen werden.

Durch die Ω-förmige Ausbildung der Klemmfeder 3, die zwei Federschenkel 8 und 9 gegenüberliegend aufweist, die durch einen verbindenden, U-förmig gebogenen Bereich aneinander einstückig festgelegt sind, kann eine besonders einfache Ausführungsform der Klemmfeder 3 erreicht werden. Hierzu ist die im wesentlichen U-förmig gebogene Klemmfeder 3 ein wenig Ω-förmig überbogen, so daß sich im Bereich der Kontaktstelle 16 der Federschenkel 8 und 9 beidseitig eine linienförmige Berührung mit den Kontaktpartnern Schenkel 5 und Stromschiene 2 im Bereich des Abschnittes 6 ergibt. Hierdurch wird die Federkraft punktuell sehr genau in die Kontaktpartner eingeleitet, wobei durch die in den Figuren 4 und 5 nicht weiter dargestellte Lage der Klemmfeder 3 in dem Gehäuse der Reihenklemme 4 die Klemmung nahe an der Kante des Schenkels 5 oder weiter im Innenbereich des Schenkels 5 erfolgen kann. Die Klemmfeder 3 durchtritt ebenfalls wieder die Stromschiene 2 im Bereich der Ausnehmung 11, wozu in analoger Weise zu den Figuren 1 bis 3 ein Seitensteg 12 zur Verbindung der beiden Teile der Stromschiene 2 gebildet ist.

## Patentansprüche

1. Reihenklemme mit einem Schutzleiteranschluß, die ein an einer Trageschiene (1) rastbares Isolierstoffgehäuse und eine Stromschiene (2) mit Leiteranschluß aufweist, **dadurch gekennzeichnet, daß** eine Klemmfeder (3) aus zwei federnd miteinander verbundenen Federschenkel (8, 9) in der Reihenklemme vorhanden ist, wobei ein Abschnitt (6) der Stromschiene (2) nach dem Aufrasten der Reihenklemme auf die Tragschiene (1) auf der zugeordneten Fläche eines der Schenkel (5) der Tragschiene (1) aufliegt und an diese durch die Klemmfeder (3) angedrückt ist, die den Abschnitt (6) des Stromschiene (2) und den Schenkel (5) der Tragschiene (1) zwischen sich aufnehmen.

2. Reihenklemme nach Anspruch 1, **dadurch gekennzeichnet, daß** die Klemmfeder (3) aus einem im wesentlichen U-förmig gebogenen Blechstreifen besteht.

3. Reihenklemme nach Anspruch 1, **dadurch gekennzeichnet, daß** die Klemmfeder (3) aus einem im wesentlichen wie der griechische Buchstabe σ gebogenen Blechstreifen besteht.

4. Reihenklemme nach einem der vorhergehenden Ansprüche, **dadurch gekennzeichnet, daß** im Bereich der Klemmstelle zwischen dem Schenkel (5) und der Tragschiene (1) und dem Abschnitt (6) der Stromschiene (2) eine punkt- oder linienförmige Berührung zwischen der Klemmfeder (3) und dem Schenkel (5) bzw. dem Abschnitt (6) gebildet ist.

5. Reihenklemme nach einem der vorhergehenden Ansprüche, **dadurch gekennzeichnet, daß** im Bereich des Abschnittes (6) der Stromschiene (2) eine Ausnehmung (11) gebildet ist, durch die die Klemmfeder (3) mit Teilabschnitten den Durchtritt und dadurch die Klemmstelle zwischen Schenkel (5) der Tragschiene (1) und Abschnitt (6) der Stromschiene (2) umgreift.

6. Reihenklemme nach Anspruch 5, **dadurch gekennzeichnet, daß** die Stromschiene (2) im Bereich der Ausnehmung (11) einen abgewinkelten Seitensteg (12) aufweist.

7. Reihenklemme nach einem der vorhergehenden Ansprüche, **dadurch gekennzeichnet, daß** die Klemmfeder (3) an zugeordneten Funktionsflächen (15) im Isolierstoffgehäuse der Reihenklemme abgestützt ist und hinsichtlich der Zuordnung der Federschenkel (8, 9) so gestaltet ist, daß der Abstand der Federschenkel (8, 9) im unbelasteten Zustand geringer ist als die Dicke der übereinandergelegten Kontaktpartnerschenkel (5) und Stromschiene (2).

8. Reihenklemme nach einem der vorhergehenden Ansprüche, **dadurch gekennzeichnet, daß** das Gehäuse der den Schutzleiteranschluß aufnehmenden Reihenklemme (4) Rastaufnahmen für Tragschiehen (1) unterschiedlicher Abmessungen aufweist.

## Claims

1. Terminal block with a protective conductor connection, which comprises an insulating material housing detentable to a support rail (1) and a busbar (2) with a conductor connection, **characterised in that** a clamping spring (3) consisting of two resiliently interconnected spring limbs (8, 9) is present in the terminal block, wherein a portion (6) of the busbar (2), after the detenting of the terminal block on the support rail (1), bears on the associated surface of one of the limbs (5) of the support rail (1) and is pressed against this by the clamping spring (3), which receives therebetween the portion (6) of the busbar (2) and the limbs (5) of the support rail (1).

2. Terminal block according to claim 1, **characterised in that** the clamping spring (3) consists of a sheet metal strip bent to be substantially U-shaped.

3. Terminal block according to claim 1, **characterised in that** the clamping spring (3) consists of a sheet metal strip bent to be substantially like the Greek letter σ.

4. Terminal block according to one of the preceding claims, **characterised in that** a punctiform or linear contact between the clamping spring (3) and the limb (5) or the portion (6) is formed in the region of the clamping location between the limb (5) and the support rail (1) and the portion (6) of the busbar (2).

5. Terminal block according to one of the preceding claims, **characterised in that** a recess (11), through which the clamping spring (3) engages, by part portions, over the passage and thereby the clamping location between limbs (5) of the support rail (1) and portion (6) of the busbar (2), is formed in the region of the portion (6) of the busbar (2).

6. Terminal block according to claim 5, **characterised in that** the busbar (2) has a bent-over lateral web (12) in the region of the recess (11).

7. Terminal block according to one of the preceding claims, **characterised in that** the clamping spring (3) is supported at associated functional surfaces (15) in the insulating material housing of the terminal block and is so shaped with respect to the association of the spring limbs (8, 9) that the spacing of the spring limbs (8, 9) in the unloaded state is smaller than the thickness of the contact partner limbs (5), which are disposed one above the other, and busbar (2).

8. Terminal block according to one of the preceding claims, **characterised in that** the housing of the terminal block (4) receiving the protective conductor connection has detent recesses for support rails (1) of different dimensions.

## Revendications

1. Bome en ligne comprenant un raccord de conducteur de protection, présentant un boîtier en matériau isolant, enclenchable sur une barre porteuse (1) et une barre conductrice (2) comprenant un raccord de conducteur, **caractérisée en ce qu**'est présent, dans la borne en ligne, un ressort de blocage (3) constitué de deux branches de ressort (8, 9) reliées de façon élastique, un tronçon (6) de la barre conductrice (2), après l'enclenchement de la borne en ligne sur la barre porteuse (1), repose sur la surface associée de Tune des branches (5) de la barre porteuse (1) et est appuyé sur celle-ci par le ressort de blocage (3) qui reçoit entre ses branches le tronçon (6) de barre conductrice (2) et la branche (5) de barre porteuse (1).

2. Borne en ligne selon la revendication 1, **caractérisée en ce que** le ressort de blocage (3) est constitué par un ruban de tôle plié sensiblement salon une forme de U.

3. Borne en ligne salon la revendication 1, **caractérisée en ce que** le ressort de blocage (3)) est constitué par un ruban de tôle plié sensiblement salon la forma de la lettre grecque σ.

4. Borne en ligne selon Tune des revendications précédentes, **caractérisée en ce que,** dans la zone du point de blocage entre la branche (5) de la barre porteuse (1) et le tronçon (6) de barre conductrice (2) est formé un contact ponctuel ou linéaire entre le ressort de blocage (3) et la branche (5) ou le tronçon (6).

5. Borne en ligne salon Tune des revendications précédentes, **caractérisée en ce que** dans la zone du tronçon (6) de barre conductrice (2) est ménagé un évidement (11) que traversent des parties du ressort de blocage (3) qui, de ce fait, entoure le point de blocage entre la branche (5) de la barre porteuse (1) et le tronçon (6) de barre conductrice (2).

6. Borne en ligne selon la revendication 5, **caractérisée en ce que** la barre conductrice (2), dans la zone de l'évidement (11), présente une aile latérale (12) coudée.

7. Borne en ligne salon Tune des revendications précédentes, **caractérisée en ce que** le ressort de blocage (3) est appuyé sur des surfaces fonctionnelles (15) associées du boitier en matériau isolant de la borne en ligne et, pour ce qui est de l'attribution des branches de ressort (8, 9), est conformé de telle sorte que la distance entre les branches de ressort (8, 9), à l'état non chargé, est inférieure à l'épaisseur des partenaires de contact superposés que sont la branche (5) et la barre conductrice (2).

8. Borne en ligne salon Tune des revendications précédentes, **caractérisée en ce que** le boitier de la borne en ligne (4) qui reçoit le raccord de conducteur de protection présente des logements d'enclenchement destinés à des barres porteuses (1) de différentes dimensions.
